# EUROPÄISCHE PATENTANMELDUNG

(11) **EP 1 586 394 A1**
(43) Veröffentlichungstag der Anmeldung: **19.10.2005**
(21) Anmeldenummer: 04008599.5
(22) Anmeldetag: 08.04.2004
(51) Int. Cl.: B22D 19/00, B22D 19/02, F01D 1/00

(54) **Gas- oder Dieselturbine mit einer beanspruchungsresistenten Komponente**

(71) Anmelder: SIEMENS AKTIENGESELLSCHAFT, 80333 München (DE)
(72) Erfinder: Kern, Torsten-Ulf, Dr., 46485 Wesel (DE); Wieghardt, Kai, Dr., 44795 Bochum (DE)

(57) **Zusammenfassung**

Um eine beanspruchungsresistente Komponente (28) einer Gas- oder Dieselturbine (12) zu schaffen, ist die Komponente (30) aus einem gradierten Werkstoff gegossen, bei dem in dem Bereich (34) mindestens eine Stelle erhöhter Resistenz ausgebildet ist, oder eine beanspruchungsresistente Komponente (32) ist aus einem vergleichsweise geringwertigem Werkstoff gegossen, in den mindestens ein Körper (40) aus einem Material vergleichsweise hoher Resistenz in dem Bereich (34) eingegossen ist.

## Beschreibung

Die Erfindung betrifft ein Verfahren zum Herstellen einer beanspruchungsresistenten Gas- oder Dieselturbinen-Komponente, insbesondere eines Gas- oder Dieselturbinen-Gehäuses oder Gas- oder Dieselturbinen-Ventils.

Gas- oder Dieselturbinen sind großvolumige Maschinen, deren Komponenten und insbesondere deren Gehäuse und Ventile ebenfalls vergleichsweise groß sind und für deren Herstellung demnach auch vergleichsweise viel Material verbraucht wird.

Damit die Komponenten den hohen thermischen und thermomechanischen Beanspruchungen an einer Gas- oder Dieselturbine auch über die lange Betriebsdauer dieser Maschinen hinweg stets standhalten, müssen die Komponenten insgesamt aus hochwertigen Werkstoffen hergestellt werden. Der Anteil der Materialkosten an den Herstellungskosten ist daher bei Gas- oder Dieselturbinen-Komponenten besonders hoch.

Aufgabe der Erfindung ist es, Komponenten von Gas- oder Dieselturbinen und insbesondere Gas- oder Dieselturbinen-Gehäuse und/oder -Ventile bereitzustellen, die den hohen thermischen und thermomechanischen Beanspruchungen gewachsen sind, die aber dennoch im Vergleich zu bekannten Komponenten kostengünstig hergestellt werden können.

Die Aufgabe ist erfindungsgemäß mit einem eingangs genannten Herstellungsverfahren für solche Komponenten gelöst, das durch die folgenden Schritte gekennzeichnet ist: Gießen der Komponente, insbesondere des Gehäuses oder des Ventils aus einem gradierten Werkstoff und Ausbilden mindestens einer Stelle erhöhter Resistenz in einem Bereich, in dem an der Oberfläche der späteren Komponente hohe Beanspruchungen entstehen. Schließlich ist die Aufgabe auch mit einem solchen Verfahren gelöst, das durch die folgenden Schritte gekennzeichnet ist: Gießen der Komponente, insbesondere des Gehäuses oder des Ventils aus einem vergleichsweise geringwertigen Werkstoff und Eingießen mindestens eines Körpers aus einem Material vergleichsweise hoher Resistenz in einem Bereich, in dem an der Oberfläche der späteren Komponente hohe Beanspruchungen entstehen.

Darüber hinaus ist die Erfindung auch mit beanspruchungsresistenten Komponenten, insbesondere für eine Gas- oder Dieselturbine, gelöst, die nach einem der oben genannten Verfahren hergestellt sind.

Als Material zum Ausbilden eines erfindungsgemäßen gradierten Werkstoffes eignet sich besonders vorteilhaft GGG40, der beispielsweise zum Gießen eines Außengehäuses einer Dieselturbine verwendet werden sollte.

Insbesondere ein solcher Werkstoff kann vorteilhaft an der mindestens einen Stelle erhöhter Resistenz mit Molybdän- und/oder Silizium-Zusätzen vergossen werden, um den erfindungsgemäßen gradierten Werkstoff herzustellen. Die Zusätze tragen insbesondere zu einer Erhöhung der Warmfestigkeit an thermomechanisch besonders hoch beanspruchten Stellen der Gas- oder Dieselturbine bei.

Nachfolgend wird ein Ausführungsbeispiel eines erfindungsgemäßen Verfahrens zum Herstellen einer beanspruchungsresistenten Gas- oder Dieselturbinen-Komponente anhand der beigefügten schematischen Zeichnung näher erläutert. Es zeigt:
Fig. 1 einen Längsschnitt eines Ausführungsbeispiels einer erfindungsgemäß hergestellten Gasturbine,
Fig. 2 teilweise einen Schnitt einer ersten Komponente der Gasturbine gemäß Fig. 1 und
Fig. 3 teilweise einen Schnitt einer zweiten Komponente der Gasturbine gemäß Fig. 1.

In der Fig. 1 ist schematisch eine Gasturbinen-Anlage 10 mit einer Gasturbine 12 und einem Generator 14 dargestellt. Die Gasturbine 12 weist ein Gehäuse 16 auf, in dem feststehende Leitschaufeln 18 und an einem Rotor 20 angeordnete Laufschaufeln 22 angeordnet sind. Am Gehäuse 12 befindet sich ferner ein Brennkammergehäuse 24, in das durch Brenner 26 Brennstoff eingespritzt werden kann. Der Brennstoff wird in bekannter Weise mit der von der Gasturbine 12 eingangsseitig verdichteten Luft verbrannt und treibt dann ausgangsseitig den Rotor 20 der Gasturbine 12 und den damit drehmomentübertragend verbundenen Generator 14 an.

Die Fig. 2 und 3 zeigen beanspruchungsresistente Komponenten 30 bzw. 32 des Gehäuses 16 der Gasturbine 12 gemäß Fig. 1, deren Oberfläche während des Betriebs der Gastrubine 12 jeweils thermisch und thermomechanisch besonders stark beansprucht ist.

Damit die Komponenten 30 bzw. 32 vergleichsweise kostengünstig hergestellt werden können und dennoch den hohen Beanspruchungen während des Betriebs der Gasturbine 12 standhalten, sind sie aus einem vergleichsweise geringwertigen Werkstoff gegossen und darüber hinaus besonders behandelt, um an der Oberfläche der Komponenten 30 und 32 jeweils Gebiete 34 erhöhter Festigkeit zu schaffen.

Bei der in Fig. 2 dargestellten Komponente 30 ist beim Gießen dieser Komponente 30 eine gradierter Werkstoff ausgebildet worden, bei dem im Gebiet 34 erhöhter Festigkeit in den Werkstoff GGG40 höherwertigere Molybdän oder Molybdän-Silizium-Zusätze eingegossen worden sind, um insbesondere die Warmfestigkeit der Oberfläche des Gebiets 34 zu verbessern.

Bei der in Fig. 3 dargestellten Komponente 32 ist schließlich beim Gießen eine vorher hergestellte Platte 40 aus einem hochwertigen Werkstoff in die Gussform eingelegt und dann mit einem vergleichsweise geringwertigen Werkstoff umgossen worden. Die Platte 40 ist dabei derart angeordnet worden, dass sie bei der fertigen Komponente 32 an deren Oberfläche im Gebiet 34 zu liegen kommt und dort eine,vergleichsweise beanspruchungsresistente Fläche schafft.

## Patentansprüche

1. Verfahren zum Herstellen einer beanspruchungsresistenten Gas- oder Dieselturbinen-Komponente (30), insbesondere Gas- oder Dieselturbinen-Gehäuse oder Gas- oder Dieselturbinen-Ventil,
**gekennzeichnet durch** die Schritte:
Gießen der Komponente (30), insbesondere des Gehäuses oder des Ventils aus einem gradierten Werkstoff und Ausbilden mindestens einer Stelle erhöhter Resistenz in einem Bereich (34), in dem an der Oberfläche der späteren Komponente (30) hohe Beanspruchungen entstehen.

2. Verfahren nach Anspruch 1,
**dadurch gekennzeichnet, dass**
die Komponente (30) im Wesentlichen aus dem Werkstoff GGG40 gegossen wird.

3. Verfahren nach Anspruch 1 oder 2,
**dadurch gekennzeichnet, dass**
die Komponente (30) an der mindestens einen Stelle erhöhter Resistenz mit Molybdän oder Molybdän- und/oder Silizium-Zusätzen gegossen wird.

4. Beanspruchungsresistente Gas- oder Dieselturbinen-Komponente (30), insbesondere Gas- oder Dieselturbinen-Gehäuse oder Gas- oder Dieselturbinen-Ventil,
**dadurch gekennzeichnet, dass**
die Komponente (30), insbesondere das Gehäuse oder das Ventil derart aus einem gradierten Werkstoff gegossen ist, dass in einem Bereich (34), in dem an der Oberfläche der späteren Komponente (30) hohe Beanspruchungen entstehen, mindestens eine Stelle erhöhter Resistenz ausgebildet ist.

5. Beanspruchungsresistente Gas- oder Dieselturbinen-Komponente nach Anspruch 4,
**dadurch gekennzeichnet, dass**
die Komponente (30) im Wesentlichen aus dem Werkstoff GGG40 gegossen ist.

6. Beanspruchungsresistente Gas- oder Dieselturbinen-Komponente nach Anspruch 4 oder 5,
**dadurch gekennzeichnet, dass**
die Komponente (30) an der mindestens einen Stelle erhöhter Resistenz mit Molybdän- und/oder Silizium-Zusätzen gegossen ist.

7. Verfahren zum Herstellen einer beanspruchungsresistenten Gas- oder Dieselturbinen-Komponente (32), insbesondere Gas- oder Dieselturbinen-Gehäuse oder Gas- oder Dieselturbinen-Ventil,
**gekennzeichnet durch** die Schritte:
Gießen der Komponente (32), insbesondere des Gehäuses oder des Ventils aus einem vergleichsweise geringwertigem Werkstoff und Eingießen mindestens eines Körpers (40) aus einem Material vergleichsweise hoher Resistenz in einem Bereich (34), in dem an der Oberfläche der späteren Komponente hohe Beanspruchungen entstehen.

8. Beanspruchungsresistente Gas- oder Dieselturbinen-Komponente, insbesondere Gas- oder Dieselturbinen-Gehäuse oder Gas- oder Dieselturbinen-Ventil,
**dadurch gekennzeichnet, dass**
die Komponente (32), insbesondere das Gehäuse oder das Ventil aus einem vergleichsweise geringwertigen Werkstoff gegossen ist und mindestens ein Körper (40) aus einem Material vergleichsweise hoher Resistenz in einem Bereich (34), in dem an der Oberfläche der späteren Komponente hohe Beanspruchungen entstehen, eingegossen ist.
